# EUROPÄISCHE PATENTSCHRIFT

(11) **EP 2 186 968 B1**
(45) Veröffentlichungstag und Bekanntmachung des Hinweises auf die Patenterteilung: **21.03.2012**
(21) Anmeldenummer: 09166553.9
(22) Anmeldetag: 22.01.2008
(51) Int. Cl.: E04G 21/04, B66C 23/00

(54) **Großmanipulator**
Large scale manipulator
Manipulateur de grande capacité

(30) Priorität: 13.03.2007 DE 102007012575
(43) Veröffentlichungstag der Anmeldung: 19.05.2010
(62) Teilanmeldung aus: 08708080.0
(73) Patentinhaber: Putzmeister Engineering GmbH, 72631 Aichtal (DE)
(72) Erfinder: Rau, Kurt, 63546 Hammersbach (DE)
(74) Vertreter: Wolf, Eckhard

(56) Entgegenhaltungen:
- EP-A- 1 356 910
- EP-B2- 0 715 673
- WO-A-97/19888
- GB-A- 2 184 090
- US-A1- 2006 176 174
- US-A1- 2007 052 540
- US-B1- 6 202 013
- US-B1- 6 439 407
- BENCKERT H: "COMPUTER CONTROLLED CONCRETE DISTRIBUTION" AUTOMATION AND ROBOTICS IN CONSTRUCTION. PROCEEDINGS OF THE INTERNATIONAL SYMPOSIUM ON AUTOMATION AND ROBOTICS IN CONSTRUCTION, XX, XX, Bd. 8, Januar 1991 (1991-01), Seiten 111-119, XP000490266

## Beschreibung

Die Erfindung betrifft einen Großmanipulator, insbesondere eine Autobetonpumpe, mit einem auf einem Gestell, insbesondere auf einem Fahrgestell angeordneten, um eine im Wesentlichen vertikale Drehachse mittels eines Antriebsaggregats verdrehbaren Mastbock, einem aus mindestens zwei Mastarmen zusammengesetzten Knickmast, welche Mastarme um jeweils horizontale, zueinander parallele Knickachsen gegenüber dem Mastbock oder einem benachbarten Mastarm mittels je eines weiteren Antriebsaggregats begrenzt verschwenkbar sind, mit einem von der Mastspitze des letzten Mastarms nach unten hängenden Pendelelement, mit einem in einer Steuereinrichtung angeordneten Stellglied und mit einem auf Ausgangssignale des Stellglieds ansprechenden, die Antriebsaggregate der Knick- und Drehachsen nach Maßgabe eines mittels des Stellglieds relativ zur augenblicklichen Position der Mastspitze anzeigenden Verstellwegs betätigenden rechnerunterstützten Koordinatengebers, wobei die Mastspitze den räumlichen Bewegungen des Stellglieds nachführbar ist.

Unter Großmanipulatoren dieser Art sind Arbeitsgeräte wie Autobetonpumpen, Mischerpumpen, Spritzroboter und dergleichen zu verstehen, die bei geeigneter Abstützung mit vollem 360°-Schwenkbereich des Mastbocks auch bei gestreckter horizontaler Lage des Knickmasts eingesetzt werden können. Der Bediener ist für die Steuerung des Großmanipulators und die Positionierung des am letzten Arm des Knickmasts angeordneten, vorzugsweise als Endschlauch ausgebildeten Pendelelements zuständig.

Bei einem als Autobetonpumpe ausgebildeten Großmanipulator mit einer Fernsteuereinrichtung ist es bereits bekannt (EP-0 715 673 B2), dass der Bediener das als Endschlauch ausgebildete Pendelelement von Hand auf die Beton-Einbringstelle hinlenkt und dass ihm die Mastspitze automatisch dahin folgt. Hierzu ist eine Signalübertragungsstrecke vorgesehen, mit der die Mastspitze vom Bediener mit Rechnerunterstützung über einen durch den Endschlauch vorgegebenen Verstellweg bewegt werden kann. Das Stellglied ist als an dem beweglichen Endschlauch lösbar und/oder höhenverstellbar angeordneter richtungsempfindlicher Neigungsgeber ausgebildet. Die Richtungsempfindlichkeit des Neigungsgebers wird dort durch die Verwendung eines zweiachsigen Neigungsgebers verwirklicht. Der Neigungsgeber weist eine Auswerteelektronik zur Abgabe eines von der gemessenen Neigungsrichtung abhängigen Verstellwegsignals und eines von dem gemessenen Neigungswinkel abhängigen Geschwindigkeitssignals für die Bewegung der Mastspitze auf. Der Neigungsgeber befindet sich in einem gegenüber der Mastspitze verdrehungssicher am Endschlauch befestigten Gehäuse. Aufgrund dieser Maßnahmen ist es möglich, die Mastspitze beim Auslenken des Endschlauchs in eine der Auslenkrichtung entsprechende Richtung mit einer vom Auslenkungs- oder Neigungswinkel abhängigen Geschwindigkeit zu bewegen.

Ausgehend hiervon liegt der Erfindung die Aufgabe zugrunde, den Großmanipulator mit seiner am Pendelelement fixierten Steuereinrichtung dahingehend zu verbessern, dass die Positionierung der Steuereinrichtung am Pendelelement erleichtert und vereinfacht wird.

Zur Lösung dieser Aufgabe werden die in den Ansprüchen 1 und 13 angegebenen Merkmalskombinationen vorgeschlagen. Vorteilhafte Ausgestaltungen und Weiterbildungen der Erfindung ergeben sich aus den abhängigen Ansprüchen.

Die Erfindung sieht vor, dass die Steuereinrichtung einen ersten pendelelementfesten dreidimensionalen Inertialsensor als Stellglied und einen zweiten, gestellfesten dreidimensionalen Inertialsensor als Bezugsglied für die Bestimmung der momentanen gestellfesten Pendelelementkoordinaten aufweist, und dass der Koordinatengeber auf die von den beiden Inertialsensoren abgegebenen Ausgangsdaten unter Bildung der Ansteuersignale für die Antriebsaggregate der Dreh- und Knickachsen anspricht. Mit diesen Maßnahmen wird erreicht, dass es auf eine bei der Verwendung von Neigungsgebern notwendige verschiebe- und drehfeste Fixierung der Steuereinrichtung am Pendelelement nicht ankommt. Außerdem erlauben die Inertialsensoren auch eine gewisse Verdrehung des Endschlauchs, die beim Einsatz von Neigungssensoren zu Ungenauigkeiten in der Maststeuerung führen würde. Die erfindungsgemäßen Inertialsensoren weisen vorteilhafterweise eine der Anzahl Freiheitsgrade entsprechende Anzahl Gravitationssensoren oder Kreiseleinheiten auf.

Eine vorteilhafte Ausgestaltung der Erfindung sieht vor, dass der Knickmast des als Autobetonpumpe ausgebildeten Großmanipulators als Betonverteiler ausgebildet ist, und dass über die Mastarme eine Betonförderleitung geführt ist, die an ihrem Ende in einen von der Mastspitze aus nach unten hängenden, das Pendelelement bildenden Endschlauch mündet.

Aus Gründen der Betriebssicherheit werden die Antriebsaggregate des Knickmasts und des Mastbocks über den Koordinatengeber zweckmäßig unter Beibehaltung der Höhe der Mastspitze in einer vorgegebenen Horizontalebene kombiniert angesteuert. Damit wird erreicht, dass die Mastspitze dem Stellglied am Pendelelement in der Weise folgt, dass sie immer in einem bestimmten Höhenabstand über dem Untergrund bleibt. Außerdem wird dafür gesorgt, dass die Mastspitze nur bei einer vorgegebenen Mindestauslenkung des Pendelelements von beispielsweise ± 50 cm nachgeführt wird. Zur Höhenverstellung der Mastspitze kann zusätzlich ein handbetätigtes Höhenstellelement am Pendelelement vorgesehen werden.

Gemäß einer weiteren bevorzugten Ausgestaltung der Erfindung, bei welcher ein weiteres Stellglied zur Betätigung eines Fördermengenreglers der Betonpumpe vorgesehen ist, befindet sich das weitere Stellglied in einem pendelelementfest angeordneten Gehäuse und ist über eine Signalstrecke mit der Betonpumpe verbunden, wobei es eingangsseitig vorteilhafterweise mit einem externen Betätigungsorgan berührungsfrei kommuniziert. Mit dieser Maßnahme wird erreicht, dass eine Betätigung des Fördermengenreglers durch den Bediener möglich ist, ohne dass dieser seine Hände von dem als Endschlauch ausgebildeten Pendelelement abnimmt. Vorteilhafterweise weist das weitere Stellglied zu diesem Zweck zwei einer Fördermengensteigerung oder -reduzierung entsprechende Stelleingänge auf, die über eine Funkstrecke berührungslos betätigbar sind. Die Funkstrecke weist dabei zweckmäßig einen RFID-Transponder (RFID = Radio Frequency Identification) als Auslöseorgan und einen endschlauchfesten RFID-Leseempfänger auf, wobei der mindestens eine RFID-Transponder bei jedem Sendevorgang ein Identitäts- und Grunddatenpaket über den RFID-Leseempfänger an die Fernsteuerung überträgt. Dadurch ist sichergestellt, dass nur ein zugelassener Bediener, der über den RFID-Transponder (RFID-Tag) verfügt, die Betonpumpe über die Fernbedienung betätigen kann. Zweckmäßig ist jedem Stelleingang ein eigener RFID-Leseempfänger zugeordnet, während der mindestens eine RFID-Transponder in einem Arbeitshandschuh integriert sein kann.

Eine weitere bevorzugte Ausgestaltung der Erfindung sieht ein zusätzliches Funkfernsteuergerät vor, das der Bediener mit sich führt und das mehrere über eine Funkstrecke mit dem Mastantrieb und/oder dem Pumpantrieb kommunizierende Steuereinheiten umfasst, wobei die Steuereinheiten des Funkfernsteuergeräts und die Stellglieder in einem endschlauchfesten Gehäuse wahlweise über ein Schaltelement am Funkfernsteuergerät aktivierbar sind. Mit diesen Maßnahmen wird erreicht, dass der Bediener wahlweise das Funkfernsteuergerät oder die endschlauchfeste Fernsteuereinrichtung für die Mastbetätigung und den Pumpbetrieb zum Einsatz bringen kann. Um Fehlbedienungen durch nicht befugte Bediener zu vermeiden, wird gemäß der Erfindung ferner vorgeschlagen, dass das Funkfernsteuergerät einen RFID-Transponder (RFID-Tag) trägt, dessen Inhalt über einen im endschlauchfesten Gehäuse angeordneten RFID-Leseempfänger (RFID-Reader) auslesbar und identifizierbar ist.

Die Erfindung bezieht sich ferner auf eine Fernsteuereinrichtung zur Fixierung am Endschslauch einer einen Betonverteilermost aufweisenden, vorzugsweise fahrbaren Betonpumpe, mit einem Gehäuse und mit mindestens einem im Gehäuse angeordneten auf die Auslenkung des Endschlanches ausprechenden Stellglied.

Erfindungsgemäß ist das Stellglied der Fernsteuereinrichtung als endschlauch fester, dreidimensionalen Inertialsensor ausgebildet. Weiter ist ein zweiter, gestellfester dreidimensionalen Inertialsensor als Bezugsglied für die Bestimmung der momentanen gestellfesten Endschlauchkoordinaten vorgesehen. Die erfindungsgemäßen Inertialsensoren weisen vorteilhafterweise eine der Anzahl der Freiheitsgrade entsprechende Anzahl Gravitationssensoren und/oder Kreiseleinheiten auf.

Gemäß einer vorteilhaften Ausgestaltung der Erfindung, bei welcher ein weiteres Stellglied zur Betätigung eines Fördermengenreglers vorgesehen ist, befindet sich das weitere Stellglied in dem Gehäuse und kommuniziert eingangsseitig vorteilhafterweise berührungsfrei mit einem externen Betätigungsorgan. Mit dieser Maßnahme wird erreicht, dass eine Betätigung des Fördermengenreglers durch den Bediener möglich ist, ohne dass dieser seine Hände vom Pendelelement oder Endschlauch abnimmt. Vorteilhafterweise weist das weitere Stellglied zu diesem Zweck zwei einer Fördermengensteigerung oder -reduzierung entsprechende Stelleingänge auf, die über eine Funkstrecke berührungslos betätigbar sind.

Im Folgenden wird die Erfindung anhand der in der Zeichnung in schematischer Weise dargestellten Ausführungsbeispiele näher erläutert. Es zeigen
- Fig. 1 a und b: eine Seitenansicht und eine Draufsicht einer Autobeton- pumpe mit auseinandergeklapptem Knickmast;
- Fig. 2: einen Ausschnitt aus einem Endschlauch mit Sensorgürtel zur Veranschaulichung des Abstandsbereichs für die Betä- tigung der Stellglieder für die Fördermengeneinstellung;
- Fig. 3: eine schaubildliche Darstellung eines Hochbaus mit Scha- lung und stationärer Betonpumpe als Beispiel für eine Sta- tionäranwendung der, erfindungsgemäßen Femsteuerein- richtung;
- Fig. 4: eine schematische Darstellung des Bewegungsablaufs beim Betonieren unter Verwendung der erfindungsgemä- ßen Fernsteuereinrichtung zur Veranschaulichung der Posi- tionsänderungen der Mastspitze und des Endschlauchs;
- Fig. 5: eine Darstellung der erdfesten, gestellfesten und end- schlauchfesten Koordinatensysteme einer fahrbaren Be- tonpumpe zur Veranschaulichung der bei der Verwendung von Inertialsensoren durchzuführenden Koordinatentrans- formationen.

Der in den Fig. 1a, b und 5 schematisch dargestellte als Autobetonpumpe ausgebildeter Großmanipulator weist ein Fahrgestell 10, einen in der Nähe der Vorderachse 12 und des Fahrerhauses 14 des Fahrgestells 10 angeordneten, um eine vertikale Drehachse 18 um 360° drehbaren, einen Knickmast 20 tragenden Mastbock 16 sowie eine in der Zeichnung nicht dargestellte, über die Mastarme 1,2,3,4,5 des Knickmasts geführte Förderleitung auf, die im Bereich der Mastspitze 55 in einen ein Pendelelement bildenden Endschlauch 50 mündet.

Zur Betätigung der Antriebsaggregate des Knickmasts 20 ist eine Fernsteuereinrichtung vorgesehen, die einen Signalgeber 53 und eine mit dem Signalgeber 53 galvanisch oder drahtlos kommunizierende fahrzeugfeste Zentralsteuerung umfasst. Zum Verstellen der Mastspitze 55 und des daran angeordneten, nach unten hängenden Endschlauchs 50 ist mindestens ein mit dem Signalgeber 53 kommunizierendes Stellglied 52,54 vorgesehen, das vom Bediener 51 betätigt wird.

Eine Besonderheit der in Fig. 5 dargestellten Ausführungsform der Erfindung besteht darin, dass die Fernsteuereinrichtung einen ersten, in einem endschlauchfesten Gehäuse 30 angeordneten dreidimensionalen Inertialsensor 53 als Stellglied und einen zweiten, gestellfesten dreidimensionalen Inertialsensor 57 als Bezugsglied für die Bestimmung der momentanen gestellfesten Endschlauchkoordinaten aufweist, wobei zusätzlich ein computergestützter Koordinatengeber vorgesehen ist, der auf die von den beiden Inertialsensoren 53 und 57 abgegebenen Ausgangsdaten unter Bildung von Ansteuersignalen für die Antriebsaggregate der Dreh- und Knickachsen des Knickmasts 20 anspricht. Die Inertialsensoren 53,57 weisen dabei eine der Anzahl Freiheitsgrade entsprechende Anzahl Kreiseleinheiten und/oder Gravitationssensoren auf. Die ineinander umzurechnenden orthogonalen Koordinatensysteme sind in Fig. 5 wie folgt angedeutet:
(X_{g}Y_{g}Z_{g}) = erdfestes Koordinatensystem
(X_{f}Y_{f}Z_{f}) = fahrzeugfestes Koordinatensystem
(XₑYₑZₑ) = endschlauchfestes Koordinatensystem

Für die Umrechnung der Koordinatensysteme bedarf es jeweils einer Transformationsmatrix T (Ψ, θ, Φ), wobei Ψ, θ, Φ die Euler'schen Winkel der zu transformierenden Koordinatensysteme bedeuten.

In dem computergestützten Koordinatengeber werden die kartesischen Koordinaten außerdem in die gestellfesten Zylinderkoordinaten des Knickmasts (r, h, ϕ) umgerechnet, wobei r den Abstand des Endschlauchs von der Drehachse 18 des Mastbocks16, h die Höhe des Endschlauchs über dem Untergrund 41 und ϕ den Drehwinkel des Knickmasts 20 um die Drehachse 18 bedeuten. Die Größen r und h sind dabei abhängige Variablen, die sich aus der vorgegebenen Geometrie und den gemessenen Winkelstellungen der Mastarme innerhalb des Knickmasts errechnen.

In dem Gehäuse 30 des Sensorgürtels kann außerdem ein Stellglied 60+, 60- für die Betätigung der Förderpumpe untergebracht werden. Die Weiterleitung der Einstelldaten dieses Stellglieds kann ebenfalls über den CAN-Bus oder über eine Funkstrecke erfolgen. Bei dem in Fig. 2 gezeigten Ausführungsbeispiel erfolgt die Betätigung der Stellglieder 60+, 60- für die Betonpumpe über eine Funkstrecke unter Verwendung von RFID-Sendern 62, 64, die bei dem gezeigten Ausführungsbeispiel in den Handschuhen 66 des Bedieners 51 angeordnet sind. An den Stellgliedern kann ein Erkennungsbereich 68 eingestellt werden, innerhalb welchem ein Schalt- oder Steuervorgang ausgelöst werden kann. Bei Annährung an das Plus-Stellglied 60+ wird die Fördermenge erhöht, während bei einer Annäherung an das Minus-Stellglied 60- die Fördermenge verringert wird. Der Bediener 51 am Endschlauch 50 muss also nicht die Hände vom Schlauch nehmen, um die Fördermenge der Betonpumpe zu verstellen.

Mit den erfindungsgemäßen Maßnahmen ist es möglich, durch einfaches Bewegen des Endschlauches 50 den Beton in der vom Bediener 51 gewünschten Weise in einer Einbringstelle 70 zu verteilen. Wie aus Fig. 4 zu ersehen ist, führen schnelle Bewegungen des Endschlauches 50 in unterschiedlicher Richtung bei einem reinen Verteilvorgang nur zu relativ geringen Positionsänderungen der Mastspitze 55. Dies rührt daher, dass die Mastbewegung erst bei einer Mindestauslenkung des Endschlauchs 50 anspricht. Ein kontinuierliches Auslenken des Endschlauchs 50 in einer Richtung bzw. ein langsames Ändern der Richtung bewirken dagegen, dass der Mast 20 in der gewünschten Richtung folgt. Letzteres ist beispielsweise bei dem in Fig. 3 gezeigten Ausführungsbeispiel der Fall, bei welchem ein stationärer Betonverteilermast 20 durch Verfahren des Endschlauches 50 entlang verschiedenen Positionen 72 einer Einbringstelle 70 (Schalung) verfahren wird. Bei wiederholten Vorgängen dieser Art kann der Weg auch eingelernt werden.

Eine weitere bevorzugte Ausgestaltung der Erfindung sieht vor, dass der Bediener 51 zusätzlich ein Funkfernsteuergerät 80 beispielsweise an seinem Gürtel mitführt, das mehrere, über eine Funkstrecke mit dem Mastantrieb und/oder dem Pumpantrieb kommunizierende Steuereinheiten aufweist (vgl. Fig. 1a, b). Die Steuereinheiten des Funkfernsteuergeräts 80 und die Inertialsensoren 53 im endschlauchfesten Sensorgürtel sind wahlweise über ein Schaltelement vom Funkfernsteuergerät aus aktivierbar. Das Funkfernsteuergerät 80 kann zusätzlich einen RFID-Transponder tragen, dessen Inhalt über den im endschlauchfesten Sensorgürtel angeordneten RFID-Leseempfänger 44 auslesbar und identifizierbar ist. Damit kann der Bediener 51 die Betonpumpe wahlweise von größerer Entfernung aus mit dem Fernsteuergerät 80 oder beim Annähern an den Endschlauch 50 unmittelbar über diesen ansteuern. Die Freischaltung erfolgt über das RFID-System.

Zusammenfassend ist folgendes festzuhalten: Die Erfindung betrifft einen Großmanipulator, insbesondere Autobetonpumpe mit einem auf einem Gestell, insbesondere auf einem Fahrgestell 10 angeordneten um eine im Wesentlichen vertikale Drehachse 18 verdrehbaren Mastbock 16, mit einem als Knickmast 20 mit einem von der Mastspitze des Knickmasts aus nach unten hängenden vorzugsweise als Endschlauch 50 ausgebildeten Pendelelement, und mit einer Steuereinrichtung zur Ansteuerung der Antriebsaggregate der Knick- und Drehachsen des Knickmasts, wobei die Fernsteuereinrichtung einen ersten, pendelelementfesten dreidimensionalen Inertialsensor 53 als Stellglied und einen zweiten, gestellfesten dreidimensionalen Inertialsensor 57 als Bezugsglied für die Bestimmung der momentanen gestellfesten Pendelelementkoordinaten aufweist, und wobei der Koordinatengeber auf die von den beiden Inertialsensoren 53,57 abgegebenen Ausgangsdaten unter Bildung von Ansteuersignalen für die Antriebsaggregate der Dreh- und Knickachsen anspricht.

## Patentansprüche

1. Großmanipulator, insbesondere Autobetonpumpe, mit einem auf einem Gestell, insbesondere auf einem Fahrgestell (10) angeordneten, um eine im Wesentlichen vertikale Drehachse (18) mittels eines Antriebsaggregats verdrehbaren Mastbock (16), mit einem aus mindestens zwei Mastarmen (1,2,3,4,5) zusammengesetzten Knickmast (20), welche Mastarme um jeweils horizontale, zueinander parallele Knickachsen gegenüber dem Mastbock (16) oder einem benachbarten Mastarm mittels je eines weiteren Antriebsaggregats begrenzt verschwenkbar sind, mit einem von der Mastspitze (55) aus nach unten hängenden Pendelelement (50), mit einem an einer Steuereinrichtung angeordneten Stellglied (53) und mit einem auf Ausgangssignale des Stellglieds (53) ansprechenden, die Antriebsaggregate der Knick- und Drehachsen des Knickmasts nach Maßgabe eines mittels des Stellglieds (53) relativ zur augenblicklichen Position der Mastspitze (55) angezeigten Verstellwegs betätigenden rechnerunterstützten Koordinatengebers, wobei die Mastspitze (55) den räumlichen Bewegungen des Pendelelements (50) nachführbar ist, **dadurch gekennzeichnet, dass** die Femsteuereinrichtung einen ersten, pendelelementfesten dreidimensionalen Inertialsensor (53) als Stellglied und einen zweiten, gestellfesten dreidimensionalen Inertialsensor (57) als Bezugsglied für die Bestimmung der momentanen gestellfesten Pendelelementkoordinaten aufweist, und dass der Koordinatengeber auf die von den beiden Inertialsensoren (53,57) abgegebenen Ausgangsdaten unter Bildung von Ansteuersignalen für die Antriebsaggregate der Dreh- und Knickachsen anspricht.

2. Großmanipulator nach Anspruch 1, **dadurch gekennzeichnet, dass** der Knickmast (20) als Betonverteilermast ausgebildet ist, und dass über die Mastarme (1,2,3,4,5) eine Betonförderleitung geführt ist, die an ihrem Ende in einen von der Mastspitze (55) aus nach unten hängenden, das Pendelelement (50) bildenden Endschlauch mündet.

3. Großmanipulator nach Anspruch 1 oder 2, **dadurch gekennzeichnet, dass** die Inertialsensoren (53,57) eine der Anzahl Freiheitsgrade entsprechende Anzahl Kreiseleinheiten und/oder Graviationssensoren umfasst.

4. Großmanipulator nach einem der Ansprüche 1 bis 3 mit einem über mindestens ein weiteres Stellglied (60+,60-) betätigbaren Fördermengenregler für die Betonpumpe, **dadurch gekennzeichnet, dass** das weitere Stellglied (60+,60-) in einem pendelelementfesten Gehäuse (30) oder Sensorgürtel angeordnet und über eine Signalstrecke mit der Betonpumpe verbunden ist und eingangsseitig mit einem externen Betätigungsorgan (62,64) berührungsfrei kommuniziert.

5. Großmanipulator nach Anspruch 4, **dadurch gekennzeichnet, dass** das weitere Stellglied (60+,60-) mindestens zwei einer Fördermengensteigerung oder -reduzierung entsprechende Stelleingänge aufweist, die über eine Funkstrecke berührungslos betätigbar sind.

6. Großmanipulator nach Anspruch 5, **dadurch gekennzeichnet, dass** die Funkstrecke mindestens einen RFID-Transponder (62,64) als Auslöseorgan sowie einen pendelelement- oder endarmfesten RFID-Leseempfänger (44) umfasst.

7. Großmanipulator nach Anspruch 6, **dadurch gekennzeichnet, dass** der mindestens eine RFID-Transponder (62,64) bei jedem Sendevorgang ein Identitäts- und Grunddatenpaket über den RFID-Leseempfänger (44) an die Fernsteuereinrichtung überträgt.

8. Großmanipulator nach einem der Ansprüche 5 bis 7, **dadurch gekennzeichnet, dass** jedem Stelleingang ein RFID-Leseempfänger (44) zugeordnet ist.

9. Großmanipulator nach einem der Ansprüche 6 bis 8, **dadurch gekennzeichnet, dass** der mindestens eine RFID-Transponder (62,64) in einem Arbeitshandschuh (66) eines Bedieners (51) integriert ist.

10. Großmanipulator nach einem der Ansprüche 1 bis 9, **gekennzeichnet durch** ein Funkfernsteuergerät (80) mit mehreren, über eine Funkstrecke mit dem Mastantrieb und/oder dem Pumpantrieb kommunizierenden Steuereinheiten, wobei die Steuereinheiten des Funkfernsteuergeräts und die Stellglieder im pendelelementfesten Gehäuse (30) oder Sensorgürtel wahlweise über ein Schaltelement vom Funkfernsteuergerät aus aktivierbar sind.

11. Großmanipulator nach Anspruch 10, **dadurch gekennzeichnet, dass** das Funkfernsteuergerät (80) einen RFID-Transponder (62,64) trägt, dessen Inhalt über einen im pendelelementfesten Gehäuse oder Sensorgürtel angeordneten RFID-Leseempfänger (44) auslesbar und identifizierbar ist.

12. Großmanipulator nach Anspruch 11, **dadurch gekennzeichnet, dass** im pendelelementfesten Gehäuse (30) oder Sensorgürtel ein RFID-Transponder angeordnet ist, dessen Inhalt über einen im Femsteuergerät (80) angeordneten RFID-Leseempfänger auslösbar und identifizierbar ist.

13. Fernsteuereinrichtung zur Fixierung am Endschlauch (50) einer einen Betonverteilermast (20) aufweisenden, vorzugsweise fahrbaren Betonpumpe, mit einem Gehäuse (30) und mit mindestens einem im Gehäuse angeordneten, auf eine Auslenkung des Endschlauchs (50) ansprechenden Stellglied, **dadurch gekennzeichnet, dass** das Stellglied als endschlauchfester, dreidimensionaler Inertialsensor (53) ausgebildet ist, und dass ein zweiter, gestellfester dreidimensionaler Inertialsensor (57) als Bezugsglied für die Bestimmung der momentanen gestellfesten Endschlauchkoordinaten vorgesehen ist.

14. Fernsteuereinrichtung nach Anspruch 13, **dadurch gekennzeichnet, dass** die Inertialsensoren (53,57) eine der Anzahl Freiheitsgrade entsprechende Anzahl Kreiseleinheiten und/oder Gravitationssensoren umfasst.

15. Fernsteuereinrichtung nach einem der Ansprüche 13 oder 14, **dadurch gekennzeichnet, dass** im Gehäuse (30) ein weiteres Stellglied (60+,60-) angeordnet ist, das eingangsseitig mit einem externen Betätigungsorgan (64) berührungsfrei kommuniziert.

16. Fernsteuereinrichtung nach Anspruch 15, **dadurch gekennzeichnet, dass** das weitere Stellglied (60+,60-) mindestens zwei einer Fördermengensteigerung oder -reduzierung entsprechende Stelleingänge aufweist, die über eine Funkstrecke berührungslos betätigbar sind.

17. Fernsteuerungseinrichtung nach Anspruch 16, **dadurch gekennzeichnet, dass** die Funkstrecke mindestens einen RFID-Transponder(62,64) als Auslöseorgan sowie einen endarmfesten RFID-Leseempfänger (44) umfasst.

18. Fernsteuereinrichtung nach Anspruch 17, **dadurch gekennzeichnet, dass** der mindestens eine RFID-Transponder (62,64) bei jedem Sendevorgang ein Identitäts- und Grunddatenpaket über den RFID-Leseempfänger (44) überträgt.

19. Fernsteuereinrichtung nach einem der Ansprüche 16 bis 18, **dadurch gekennzeichnet, dass** jedem Stelleingang ein RFID-Leseempfänger (44) zugeordnet ist.

20. Fernsteuereinrichtung nach einem der Ansprüche 17 bis 19, **dadurch gekennzeichnet, dass** der mindestens eine RFID-Transponder (62,64) in einem Arbeitshandschuh (66) eines Bedieners (51) integriert ist.

## Claims

1. Large manipulator, particularly a concrete pump truck, having a mast base (16) that can be rotated about an essentially vertical axis of rotation (18), by means of a drive unit, and is disposed on a frame, particularly on a chassis (10), having an articulated mast (20) composed of at least two mast arms (1, 2, 3, 4, 5), which mast arms can be pivoted, in limited manner, relative to the mast base (16) or an adjacent mast arm, about horizontal articulation axes that are parallel to one another, in each instance, by means of another drive unit, in each instance, having a pendulum element (50) that hangs down from the mast tip (55), having a setting element (53) disposed on a control device, and having a computer-assisted coordinate sensor that responds to output signals of the setting element (53), and activates the drive units of the articulation and rotation axes of the articulated mast in accordance with an adjustment path that is displayed by means of the setting element (53), relative to the current position of the mast tip (55), whereby the mast tip (55) can follow the spatial movements of the pendulum element (50), **characterized in that** the remote control device has a first three-dimensional inertial sensor (53) disposed in the housing affixed to the pendulum element as a setting element, and a second three-dimensional inertial sensor (57) that is fixed in place on the frame as a reference element for determining the current frame-fixed pendulum element coordinates, and that the coordinate sensor responds to the output data issued by the two inertial sensors (53, 57), forming control signals for the drive units of the axes of rotation and articulation.

2. Large manipulator according to claim 1, **characterized in that** the articulated mast (20) is configured as a concrete distributor mast, and that a concrete feed line is guided by way of the mast arms (1, 2, 3, 4, 5), which feed line opens, at its end, into an end hose that hangs down from the mast tip (55) and forms the pendulum element (50).

3. Large manipulator according to claim 1 or 2, **characterized in that** the inertial sensors (53, 57) comprises a number of gyroscope units and/or gravitation sensors that corresponds to the number of degrees of freedom.

4. Large manipulator according to one of claims 1 to 3, having a feed amount regulator for the concrete pump that can be activated by means of at least one other setting element (60+, 60-), **characterized in that** the additional setting element (60+, 60-) is situated in the housing (30) disposed fixed in place on the end hose or on the sensor belt, and is connected with the concrete pump by way of a signal link, and on the input side, communicates, without contact, with an external activation organ (62, 64).

5. Large manipulator according to claim 4, **characterized in that** the additional setting element (60+, 60-) has at least two setting inputs that correspond to a feed amount increase or decrease, which can be activated without contact, by way of a radio link.

6. Large manipulator according to claim 5, **characterized in that** the radio link comprises at least one RFID transponder (62, 64) as the triggering organ, as well as an RFID reader (44) fixed in place on the pendulum element or end arm.

7. Large manipulator according to claim 6, **characterized in that** the at least one RFID transponder (62, 64) transmits an identity and base data packet to the remote control device, by way of the RFID reader (44), during every transmission process.

8. Large manipulator according to one of claims 5 to 7, **characterized in that** an RFID reader (44) is assigned to each setting input.

9. Large manipulator according to one of claims 6 to 8, **characterized in that** the at least one RFID transponder (62, 64) is integrated into a work glove (66) of an operator (51).

10. Large manipulator according to one of claims 1 to 9, **characterized by** a radio remote control device (80) having multiple control units that communicate with the mast drive and/or the pump drive by way of a radio link, whereby the control units of the radio remote control device and the setting elements in the housing (30) affixed to the pendulum element, or in the sensor belt, can optionally be activated by way of a switching element, from the radio remote control device.

11. Large manipulator according to claim 10, **characterized in that** the radio remote control device (80) carries an RFID transponder (62, 64), the content of which can be read and identified by way of an RFID reader (44) disposed in the housing affixed to the pendulum element or to the sensor belt.

12. Large manipulator according to claim 11, **characterized in that** an RFID transponder is disposed in the housing affixed to the pendulum element (30) or in the sensor belt, the content of which can be read and identified by way of an RFID reader (44) disposed in the remote control device.

13. Remote control device for fixation on the end hose (50) of a concrete pump that has a concrete distributor mast (20), preferably a mobile concrete pump, having a housing (30) and having at least one setting element disposed in the housing, which responds to a deflection of the end hose (50), **characterized in that** the setting element is configured as a three-dimensional inertial sensor (53) that is fixed in place on the end hose, and that a second three-dimensional inertial sensor (57) that is fixed in place on the frame is provided as a reference element for determining the current frame-fixed end hose coordinates.

14. Remote control device according to claim 13, **characterized in that** the inertial sensors (53, 57) comprises a number of gyroscope units and/or gravitation sensors that corresponds to the number of degrees of freedom.

15. Remote control device according to one of claims 13 or 14, **characterized in that** an additional setting element (60+, 60-) is disposed in the housing (30), which, on the input side, communicates, without contact, with an external activation organ (64).

16. Remote control device according to claim 15, **characterized in that** the additional setting element (60+, 60-) has at least two setting inputs that correspond to a feed amount increase or decrease, which can be activated without contact, by way of a radio link.

17. Remote control device according to claim 16, **characterized in that** the radio link comprises at least one RFID transponder (62, 64) as the triggering organ, as well as an RFID reader (44) fixed in place on the end arm.

18. Remote control device according to claim 17, **characterized in that** the at least one RFID transponder (62, 64) transmits an identity and base data packet, by way of the RFID reader (44), during every transmission process.

19. Remote control device according to one of claims 16 to 18, **characterized in that** an RFID reader (44) is assigned to every setting input.

20. Remote control device according to one of claims 17 to 19, **characterized in that** the at least one RFID transponder (62, 64) is integrated into a work glove (66) of an operator (51).

## Revendications

1. Manipulateur de grande dimension, en particulier pompe à béton automotrice, avec un support de mât (16) disposé sur un bâti, en particulier sur un châssis (10), pouvant tourner autour d'un axe de rotation (18) essentiellement vertical au moyen d'un organe d'entraînement, avec un mât articulé (20) composé d'au moins deux bras de mât (1, 2, 3, 4, 5), lesquels bras de mât peuvent pivoter de manière limitée par rapport au support de mât (16) ou d'un bras de mât adjacent autour d'axes d'articulation respectifs horizontaux, parallèles les uns aux autres, au moyen d'un organe d'entraînement respectif, avec un élément pendulaire (50) suspendu à la tête de mât (55), avec un organe de commande (53) disposé sur un dispositif de commande et avec un transmetteur de coordonnées assisté par ordinateur, réagissant à des signaux de sortie de l'organe de commande (53), actionnant les organes d'entraînement des axes d'articulation et de rotation du mât articulé en fonction d'une course de réglage indiquée au moyen de l'organe de commande (53) par rapport à la position momentanée de la tête de mât (55), la tête de mât (55) pouvant être asservie aux mouvements dans l'espace de l'élément pendulaire (50), **caractérisé en ce que** le dispositif de télécommande présente un premier capteur inertiel tridimensionnel (53) solidaire de l'élément pendulaire en tant qu'organe de commande et un deuxième capteur inertiel tridimensionnel (57) solidaire du bâti en tant qu'organe de référence pour la détermination des coordonnées momentanées, liées au bâti, de l'élément pendulaire, et que le transmetteur de coordonnées réagit aux données de sortie délivrées par les deux capteurs inertiels (53, 57) en formant des signaux de commande pour les organes d'entraînement des axes de rotation et d'articulation.

2. Manipulateur de grande dimension selon la revendication 1, **caractérisé en ce que** le mât articulé (20) est réalisé sous la forme d'un mât distributeur de béton, et qu'une conduite de transport de béton est guidée par les bras de mât (1, 2, 3, 4, 5), qui débouche à son extrémité dans un tuyau d'extrémité suspendu à la tête de mât (55), formant l'élément pendulaire (50).

3. Manipulateur de grande dimension selon la revendication 1 ou 2, **caractérisé en ce que** les capteurs inertiels (53, 57) comprennent un nombre d'unités gyroscopiques et/ou de capteurs de gravité correspondant au nombre de degrés de liberté.

4. Manipulateur de grande dimension selon une des revendications 1 à 3, avec un régulateur de débit pour la pompe à béton pouvant être actionné par au moins un autre organe de commande (60+, 60-), **caractérisé en ce que** l'autre organe de commande (60+, 60-) est disposé dans un boîtier (30) ou une ceinture de capteurs solidaire de l'élément pendulaire, est relié à la pompe à béton par un circuit de signalisation et communique côté entrée sans contact avec un organe d'actionnement externe (62, 64).

5. Manipulateur de grande dimension selon la revendication 4, **caractérisé en ce que** l'autre organe de commande (60+, 60-) présente au moins deux entrées de commande correspondant à une augmentation ou une réduction de débit qui peuvent être actionnées sans contact via une liaison radioélectrique.

6. Manipulateur de grande dimension selon la revendication 5, **caractérisé en ce que** la liaison radioélectrique comprend au moins un transpondeur RFID (62, 64) en tant qu'organe de déclenchement ainsi qu'un lecteur récepteur RFID (44) solidaire de l'élément pendulaire ou du bras terminal.

7. Manipulateur de grande dimension selon la revendication 6, **caractérisé en ce que** ledit au moins un transpondeur RFID (62, 64) transmet à chaque cycle d'émission un paquet de données d'identité et de données de base au dispositif de télécommande via le lecteur récepteur RFID (44).

8. Manipulateur de grande dimension selon une des revendications 5 à 7, **caractérisé en ce qu'**un lecteur récepteur RFID (44) est associé à chaque entrée de commande.

9. Manipulateur de grande dimension selon une des revendications 6 à 8, **caractérisé en ce que** ledit au moins un transpondeur RFID (62, 64) est intégré dans un gant de travail (66) d'un opérateur (51).

10. Manipulateur de grande dimension selon une des revendications 1 à 9, **caractérisé par** un appareil de radiotélécommande (80) avec plusieurs unités de commande qui communiquent via une liaison radioélectrique avec l'entraînement de mât et/ou l'entraînement de pompe, les unités de commande de l'appareil de radiotélécommande et les organes de commande dans le boîtier (30) ou la ceinture de capteurs solidaire de l'élément pendulaire pouvant être activés au choix par un élément de commutation depuis l'appareil de radiotélécommande.

11. Manipulateur de grande dimension selon la revendication 10, **caractérisé en ce que** l'appareil de radiotélécommande (80) porte un transpondeur RFID (62, 64) dont le contenu peut être lu et identifié par un lecteur récepteur RFID (44) disposé dans le boîtier (30) ou la ceinture de capteurs solidaire de l'élément pendulaire.

12. Manipulateur de grande dimension selon la revendication 11, **caractérisé en ce que** dans le boîtier (30) ou la ceinture de capteurs solidaire de l'élément pendulaire est disposé un transpondeur RFID dont le contenu peut être lu et identifié par un lecteur récepteur RFID disposé dans l'appareil de télécommande (80).

13. Dispositif de télécommande destiné à être fixé au tuyau d'extrémité (50) d'une pompe à béton de préférence mobile, présentant un bras distributeur de béton (20), avec un boîtier (30) et avec au moins un organe de commande disposé dans le boîtier, réagissant à une déviation du tuyau d'extrémité (50), **caractérisé en ce que** l'organe de commande est réalisé sous la forme d'un capteur inertiel tridimensionnel (53) solidaire du tuyau d'extrémité, et qu'un deuxième capteur inertiel tridimensionnel (57) solidaire du bâti est prévu comme organe de référence pour la détermination des coordonnées momentanées, liées au bâti, du tuyau d'extrémité.

14. Dispositif de télécommande selon la revendication 13, **caractérisé en ce que** les capteurs inertiels (53, 57) comprennent un nombre d'unités gyroscopiques et/ou de capteurs de gravité correspondant au nombre de degrés de liberté.

15. Dispositif de télécommande selon une des revendications 13 ou 14, **caractérisé en ce que** dans le boîtier (30) est disposé un autre organe de commande (60+, 60-) qui communique côté entrée sans contact avec un organe d'actionnement externe (64).

16. Dispositif de télécommande selon la revendication 15, **caractérisé en ce que** l'autre organe de commande (60+, 60-) présente au moins deux entrées de commande correspondant à une augmentation ou une réduction de débit qui peuvent être actionnées sans contact via une liaison radioélectrique.

17. Dispositif de télécommande selon la revendication 16, **caractérisé en ce que** la liaison radioélectrique comprend au moins un transpondeur RFID (62, 64) en tant qu'organe de déclenchement ainsi qu'un lecteur récepteur RFID (44) solidaire du bras terminal.

18. Dispositif de télécommande selon la revendication 17, **caractérisé en ce que** ledit au moins un transpondeur RFID (62, 64) transmet à chaque cycle d'émission un paquet de données d'identité et de données de base via le lecteur récepteur RFID (44).

19. Dispositif de télécommande selon une des revendications 16 à 18, **caractérisé en ce qu'**un lecteur récepteur RFID (44) est associé à chaque entrée de commande.

20. Dispositif de télécommande selon une des revendications 17 à 19, **caractérisé en ce que** ledit au moins un transpondeur RFID (62, 64) est intégré dans un gant de travail (66) d'un opérateur (51).
